# EUROPÄISCHE PATENTSCHRIFT

(11) **EP 3 710 370 B1**
(45) Veröffentlichungstag und Bekanntmachung des Hinweises auf die Patenterteilung: **05.01.2022**
(21) Anmeldenummer: 18795319.5
(22) Anmeldetag: 15.10.2018
(51) Int. Cl.: B65D 17/28, B65D 85/73

(54) **BEHÄLTERVERSCHLUSS FÜR EINE GETRÄNKEDOSE**
CONTAINER CLOSURE FOR A BEVERAGE CAN
FERMETURE DE RÉCIPIENT POUR CANETTE

(30) Priorität: 13.11.2017 DE 102017220149
(43) Veröffentlichungstag der Anmeldung: 23.09.2020
(73) Patentinhaber: Seidel GmbH & Co. KG, 35037 Marburg (DE)
(72) Erfinder: RITZENHOFF, Andreas Franz Christian, 35039 Marburg (DE)
(74) Vertreter: advotec.
(86) Internationale Anmeldenummer: PCT/EP2018/078103
(87) Internationale Veröffentlichungsnummer: WO 2019/091707

(56) Entgegenhaltungen:
- DE-A1- 19 942 827
- US-A- 5 720 412
- US-A1- 2010 213 194

## Beschreibung

Die vorliegende Erfindung betrifft einen Behälterverschluss für eine Getränkedose mit einer an einem Dosendeckel angeordneten, um eine in einem Deckelboden ausgebildete Schwenkaufnahme schwenkbaren Öffnungslasche, die auf einer Seite einer in der Schwenkaufnahme aufgenommenen Schwenkachse ein Aufdrückende und auf einer gegenüberliegenden Seite der Schwenkachse zur Handhabung ein Betätigungsende aufweist, wobei der Deckelboden unterhalb des Aufdrückendes ein über eine Sollbrucheinrichtung vom umgebenden Deckelboden abgeteiltes Verschlussstück aufweist, derart, dass in Folge einer Schwenkbewegung der Öffnungslasche das Verschlussstück vom Aufdrückende mit Druck beaufschlagt wird und längs der Sollbrucheinrichtung aus der Verbindung mit dem umgebenden Deckelboden zur Freigabe einer Ausgießöffnung gelöst wird.

Behälterverschlüsse der eingangs genannten Art sind beispielsweise aus der EP 1 097 087 B1 bekannt. Weiterhin ist es aus der EP 2 885 227 B1 bekannt, Getränkedosen mit einer Reaktionsfläche zu versehen, derart, dass ein Kontakt eines im Getränkebehälter aufgenommenen Getränkeprodukts mit der Reaktionsfläche während des Ausgießens des Getränkeprodukts aus dem Getränkebehälter erfolgt. Weiterhin ist es aus der EP 2 885 227 B1 bekannt, die Reaktionsfläche als eine Oberfläche auszugestalten, die bei Kontakt mit einer Flüssigkeit, die übersättigten Stickstoff oder ein Gasgemisch mit gelöstem Stickstoff enthält, eine Blasenbildung und -wachstum fördert. Hierzu ist die bekannte Reaktionsfläche so ausgebildet, dass sie eine Vielzahl von Vertiefungen mit einer Größe zwischen 6 nm und 100 nm umfasst. Ein weiterer Behälterverschluss ist aus DE19942827 bekannt.

Aufgabe der vorliegenden Erfindung ist es, einen Behälterverschluss für eine Getränkedose so auszugestalten, dass sich ein Flüssigkeitskontakt zwischen einer Reaktionsfläche und der Flüssigkeit erst nach dem Öffnen der Getränkedose einstellt, und dass verhindert wird, dass die Wirkung der Reaktionsfläche vor Öffnung der Getränkedose durch äußere Einflüsse beeinträchtigt werden kann.

Zur Lösung dieser Aufgabe weist der erfindungsgemäße Behälterverschluss eine auf derselben Seite der Schwenkachse wie das Aufdrückende angeordneten, das Verschlussstück überdeckenden Ausgießfortsatz auf, der ein Stützende zur Abstützung des Ausgießfortsatzes am Deckelboden während der Schwenkbewegung der Öffnungslasche aufweist, wobei die Öffnungslasche auf ihrer dem Deckelboden zugewandten Unterseite mit einer Reaktionsfläche für einen Flüssigkeitskontakt mit einer aus der Ausgießöffnung strömenden Flüssigkeit versehen ist, wobei im Bereich der Reaktionsfläche und des Verschlussstücks zwischen dem Ausgießfortsatz und dem Deckelboden ein Dichtraum ausgebildet ist, derart, dass die Reaktionsfläche zumindest teilweise in dem Dichtraum angeordnet ist und gegenüber der Umgebung oberhalb des Deckelbodens abgedichtet ist.

Mittels des erfindungsgemäßen Behälterverschlusses, der aufgrund seiner erfindungsgemäßen Ausgestaltung einerseits die Reaktionsfläche außerhalb eines Flüssigkeitaufnahmeraums, also oberhalb des Deckelbodens, aufweist, und andererseits durch die Anordnung mindestens eines Teilbereichs der Reaktionsfläche in einem Dichtraum eine Beeinträchtigung der Eigenschaften der Reaktionsfläche durch die Umgebung verhindert, kann sichergestellt werden, dass ein Flüssigkeitskontakt mit der Reaktionsfläche in jedem Fall erst nach dem Öffnen der Getränkedose erfolgt, wobei die Wirksamkeit der Reaktionsfläche dadurch sichergestellt ist, dass bis unmittelbar vor dem Öffnen der Getränkedose ein Kontakt mit dem Umgebungsmedium durch die Anordnung zumindest eines Teilbereichs der Reaktionsfläche im Dichtraum verhindert wird.

Insbesondere kann verhindert werden, dass sich Ablagerungen auf der Reaktionsfläche ausbilden, die deren Wirksamkeit dadurch beeinträchtigen könnten, dass etwa bei einer auf einer Porenausbildung in der Reaktionsfläche beruhenden Wirkung der Reaktionsfläche eine Verringerung des Porendurchmessers in Folge Ablagerungen von Umgebungsstaub oder Umgebungsflüssigkeit erfolgt.

Vorzugsweise ist zur Abdichtung des Dichtraums zwischen dem Ausgießfortsatz und dem Deckelboden eine elastische Dichtungseinrichtung vorgesehen, sodass etwaige Unebenheiten im Deckelboden, die bei einer Getränkedose bei deren Lagerung oder Handhabung entstehen können, durch die Dichtungseinrichtung ausgeglichen werden können.

Wenn die im Deckelboden ausgebildete Sollbrucheinrichtung vollständig im Dichtraum angeordnet ist, ist sichergestellt, dass die Dichtwirkung der Dichtungseinrichtung nicht durch die Sollbrucheinrichtung beeinträchtigt werden kann.

Wenn die auf der Unterseite des Ausgießfortsatzes ausgebildete Reaktionsfläche vollständig im Dichtraum angeordnet ist, kann darüber hinaus sichergestellt werden, dass auch eine etwaige porös ausgebildete Reaktionsfläche die Dichtwirkung nicht beeinträchtigen kann.

Vorzugsweise weist die Dichtungseinrichtung im Deckelboden und/oder in der Unterseite des Ausgießfortsatzes angeordnete Dichtungsaufnahmen zur Aufnahme eines Dichtungsmittels auf, sodass die Dichtungswirkung an definierten Positionen erzeugt werden kann.

Wenn die Dichtungsaufnahmen zumindest teilweise als in der Unterseite des Ausgießfortsatzes und/oder dem Deckelboden ausgebildete Aufnahmesicken ausgebildet sind, ist eine Herstellung der Dichtungsaufnahmen in einem Arbeitsgang mit der Herstellung des Behälterverschlusses möglich, vorzugsweise durch einen Stanzprägevorgang.

Es erweist sich als besonders vorteilhaft, wenn das Stützende des Ausgießfortsatzes als Randsteg ausgebildet ist, der sich unter zwischenliegender Anordnung des Dichtungsmittels am Deckelboden abstützt, sodass sich durch einen im Wesentlichen linearen Kontakt zwischen dem Randsteg und dem Dichtungsmittel hohe Dichtkräfte erzeugen lassen, die eine Aufrechterhaltung der Dichtwirkung selbst bei größeren mechanischen Beanspruchungen der Getränkedose und insbesondere des Deckelbodens und daraus resultierenden Verformungen ermöglichen.

Wenn das Stützende des Ausgießfortsatzes als Randsteg ausgebildet ist, der sich benachbart dem an der Unterseite des Ausgießfortsatzes angeordnete Dichtungsmittel am Deckelboden abstützt, ist eine besonders gute Abschirmung des Dichtungsmittels gegenüber äußeren Einwirkungen erreichbar.

Als besonders vorteilhaft erweist sich eine Ausgestaltung, bei der die Dichtungseinrichtung eine Deckelbodendichtung und eine Ausgießfortsatzdichtung aufweist, wobei zur Ausbildung der Deckelbodendichtung im Deckelboden ein parallel zum Randsteg des Ausgießfortsatzes verlaufender, sich in Umfangsrichtung des Deckelbodens erstreckender radial äußerer Sickenabschnitt und zwei von den Enden des radial äußeren Sickenabschnitts sich jeweils quer zum Umfang erstreckende, nach innen gerichtete Sickenabschnitte vorgesehen sind, wobei zur Ausbildung der Ausgießfortsatzdichtung in der Unterseite des Ausgießfortsatzes ein radial innerer Sickenabschnitt ausgebildet ist, der sich zwischen freien Endbereichen der im Deckelboden ausgebildeten, nach innen gerichteten Sickenabschnitte erstreckt, derart, dass ein im radial inneren Sickenabschnitt des Ausgießfortsatzes angeordnetes Dichtungsmittel mit axialen Dichtungsenden axiale Dichtungsenden des in den nach innen gerichteten Sickenabschnitten der Deckelbodendichtung angeordneten Dichtungsmittels überdeckt.

Wenn die Dichtungseinrichtung als ein im Ausgießfortsatz angeordneter Dichtungsrahmen ausgebildet ist mit einer in der Unterseite des Ausgießfortsatzes umlaufend ausgebildeten Umlaufsicke, ist es möglich, zur Herstellung des Behälterverschlusses einen konventionell ausgebildeten Deckelboden zu verwenden, also einen Deckelboden, an dem keine Dichtungseinrichtung vorgesehen ist.

Auch ist es möglich, die Dichtungseinrichtung als einen auf dem Deckelboden angeordneten Dichtungsrahmen auszubilden mit einer im Deckelboden umlaufend ausgebildeten Umlaufsicke, sodass der Ausgießfortsatz als ein im Wesentlichen eben ausgebildeten Flächenzuschnitt ausgebildet sein kann.

Vorzugsweise ist die Reaktionsfläche als eine Oberfläche zum Fördern von Blasenbildung und Blasenwachstum bei einer in der Getränkedose aufgenommenen Flüssigkeit, die übersättigten Stickstoff oder ein Gasgemisch mit gelöstem Stickstoff enthält, ausgebildet, wobei die Reaktionsfläche eine Vielzahl von Vertiefungen aufweist, die vorzugsweise eine Größe zwischen 5 nm und 150 nm aufweisen.

Besonders vorzugsweise ist die Reaktionsfläche mit einer vorzugsweise anodisch erzeugten Aluminiumoxidbeschichtung eines Teilbereichs der Unterseite des Ausgießfortsatzes versehen.

Die erfindungsgemäße Getränkedose weist die Merkmale des Anspruchs 14 auf.

Nachfolgend werden bevorzugte Ausführungsformen der Erfindung anhand der Zeichnung näher erläutert.

### Es zeigen:

- **Fig. 1:**: einen an einem Dosendeckel einer Getränkedose ausgebildeten Behälterverschluss in einer ersten Ausführungsform in isometrischer Darstellung und mit geöffnetem Behälterverschluss;
- **Fig. 2:**: den in **Fig. 1** dargestellten Dosendeckel in einer Schnittansicht gemäß Schnittlinienverlauf II - II in **Fig. 1** und geschlossenem Behälterverschluss;
- **Fig. 2a:**: den in **Fig. 1** dargestellten Dosendeckel in einer Schnittansicht gemäß Schnittlinienverlauf II - II in **Fig. 1** und mit geöffnetem Behälterverschluss;
- **Fig. 3:**: eine Draufsicht auf den in **Fig. 1** dargestellten Dosendeckel;
- **Fig. 4:**: einen Dosendeckel mit einem Behälterverschluss in einer weiteren Ausführungsform mit einer in einem Ausgießfortsatz des Behälterverschlusses ausgebildeten Dichtungseinrichtung;
- **Fig. 5:**: den in **Fig. 4** dargestellten Dosendeckel mit Schnittdarstellung der Dichtungseinrichtung;
- **Fig. 6:**: den in **Fig. 4** dargestellten Dosendeckel in Längsschnittdarstellung gemäß Schnittlinienverlauf VI - VI in **Fig. 4****;**
- **Fig. 7:**: einen Dosendeckel mit einem Behälterverschluss in einer weiteren Ausführungsform in Draufsicht mit einer anteilig sowohl im Dosendeckel als auch im Ausgießfortsatz ausgebildeten Dichtungseinrichtung;
- **Fig. 8:**: den in **Fig. 7** dargestellten Dosendeckel mit Schnittdarstellung der Dichtungseinrichtung;
- **Fig. 9:**: den in **Fig. 7** dargestellten Dosendeckel in Längsschnittdarstellung gemäß Schnittlinienverlauf IX - IX in **Fig. 7****.**

**Fig. 1** zeigt in isometrischer Darstellung einen Dosendeckel 10 mit einem auf einem Deckelboden 11 angeordneten Behälterverschluss 12 in einer Öffnungsstellung, der in **Fig. 2** in der Schließstellung dargestellt ist.

Der Behälterverschluss 12 weist eine Öffnungslasche 13 sowie einen Ausgießfortsatz 14 auf. Die Öffnungslasche 13 weist eine Schwenkachse 15 auf, die in einer im Deckelboden 11 ausgebildeten Schwenkaufnahme 16 gelagert ist. Auf einer Seite der Schwenkachse 15 befindet sich ein Betätigungsende 17, das mit einer Öffnungsbewegung 18 um die Schwenkachse 15 verschwenkt werden kann, sodass ein gegenüberliegend dem Betätigungsende 17 auf der anderen Seite der Schwenkachse 15 ausgebildetes Aufdrückende 19 der Öffnungslasche 13 gegen ein im Deckelboden ausgebildetes Verschlussstück 20 verschwenkt wird und bei Fortsetzung der Öffnungsbewegung 18 das Verschlussstück 20 mittels des Aufdrückendes 19 durch Zerstörung einer Sollbrucheinrichtung 21 **(****Fig. 3****)** aus seiner Verbindung mit dem umgebenden Deckelboden 11 gelöst und nach unten verschwenkt wird **(****Fig. 2 a)****,** so dass im Deckelboden 11 eine Ausgießöffnung 22 ausgebildet wird mit einer im Deckelboden 11 ausgebildeten Ausgießkante 23.

Nach Ausführung einer Öffnungsbewegung 18 bis hin zu einem hier nicht dargestellten Aufschwenken des Betätigungsendes 17 in eine im Wesentlichen senkrechte Position gegenüber dem Deckelboden 11 ergibt sich in Folge der Druckeinwirkung des Aufdrückendes 19 auf das Verschlussstück 20 eine in **Fig. 2a** dargestellte Stellung des Verschlussstücks 20, in der das Verschlussstück 20 in eine entsprechende Schwenkstellung gegenüber dem Deckelboden 11 nach unten verschwenkt ist und lediglich noch über einen Anschlussrandbereich 24 mit dem Deckelboden 11 verbunden ist.

Während der Öffnungsbewegung 18 stützt sich der auf derselben Seite der Schwenkachse 15 wie das Aufdrückende 19 ausgebildete Ausgießfortsatz 14 des Behälterverschlusses 12 mit einem am äußeren Umfang des Ausgießfortsatzes 14 ausgebildeten Randsteg 25 am Deckelboden 11 ab, sodass in Folge der Öffnungsbewegung 18 zwischen dem Betätigungsende 17 der Öffnungslasche 13 und dem Ausgießfortsatz 14 eine in den **Fig. 1** und **2a** dargestellter Öffnungswinkel α ausgebildet wird, der dazu führt, dass bei einem Zurückschwenken des Betätigungsendes 17 entgegen der Öffnungsbewegung 18 in eine zum Deckelboden 11 parallele Ausrichtung des Betätigungsendes 17 zwischen dem mit der Ausgießöffnung 22 versehenen Deckelboden 11 und dem Ausgießfortsatz 14 ein Öffnungsmundstück 26 mit einem Ausgießwinkel β ausgebildet ist, sodass bei einem Flüssigkeitsaustritt aus einer mit dem Dosendeckel 10 versehenen Getränkedose, die austretende Flüssigkeit gegen eine auf einer Unterseite 27 des Ausgießfortsatzes 14 angeordnete Reaktionsfläche 30 strömt.

Wie **Fig. 2** zeigt, befindet sich die Reaktionsfläche 30 bei geschlossenem Behälterverschluss 12 innerhalb eines Dichtraums 28, der durch eine zwischen der Unterseite 27 des Ausgießfortsatzes 14 und dem Deckelboden 11 angeordnete Dichtungseinrichtung 29 begrenzt wird. Die Reaktionsfläche 30 verändert bei einem Auftreffen der Flüssigkeit Eigenschaften der ausströmenden Flüssigkeit.

Vorzugsweise ist die Reaktionsfläche so ausgestaltet, dass sie eine insbesondere durch eine Aluminiumoxydbeschichtung der Unterseite 27 des Ausgießfortsatzes 14 hergestellte poröse Oberfläche aufweist, die beispielsweise eine Porengröße von 40 nm aufweist. Bei Herstellung des Behälterverschlusses beziehungsweise des Ausgießfortsatzes 14 des Behälterverschlusses 12 aus einem Aluminiumblech lässt sich die Reaktionsfläche 30 durch einen Eloxiervorgang erzeugen, wobei eine lokal definierte Ausbildung der Reaktionsfläche 30 auf der Unterseite 14 dadurch ermöglicht werden kann, dass nicht mit einer Aluminiumoxydschicht zu versehende Oberflächenbereiche der Unterseite 27 des Ausgießfortsatzes 14 beziehungsweise des Behälterverschlusses 12 mit einer geeigneten Passivierung, also etwa einer Lackbeschichtung, versehen werden.

Wenn die in einer mit dem hier beispielhaft dargestellten Dosendeckel 10 versehene Getränkedose aufgenommene Flüssigkeit übersättigten Stickstoff oder ein Gasgemisch mit gelöstem Stickstoff enthält, kann die Reaktionsfläche 30 dazu dienen, eine Blasenbildung beziehungsweise ein Blasenwachstum in der beim Ausgießvorgang auf die Reaktionsfläche 30 auftreffenden Flüssigkeit zu erzeugen, um somit eine gewünschte Schaumbildung zu ermöglichen beziehungsweise zu unterstützen.

Wie aus einer Zusammenschau der **Fig. 1** und **2a** deutlich wird, weist die Dichtungseinrichtung 29 im Fall des in den **Fig. 1** bis **3** dargestellten Ausführungsbeispiels des Behälterverschlusses 12 eine Deckelbodendichtung 31 und eine Ausgießfortsatzdichtung 32 auf, wobei zur Ausbildung der Deckelbodendichtung 31 im Deckelboden 11 ein parallel zum Randsteg 25 des Ausgießfortsatzes 14 verlaufender, sich in Umfangsrichtung des Deckelbodens 11 erstreckender radial äußerer Sickenabschnitt 33 und zwei von den Enden des radial äußeren Sickenabschnitts 33 sich jeweils quer zur Umfangsrichtung erstreckende nach innen gerichtete Sickenabschnitte 34, 35 vorgesehen sind.

Zur Ausbildung der Ausgießfortsatzdichtung 32 ist in der Unterseite 27 des Ausgießfortsatzes 14 ein radial innerer Sickenabschnitt 36 ausgebildet, der sich zwischen freien Endbereichen 37 der im Deckelboden 11 ausgebildeten nach innen gerichteten Sickenabschnitte 34, 35 erstreckt, derart, dass ein im radial inneren Sickenabschnitt des Ausgießfortsatzes 14 angeordnetes, beispielsweise als Silikonstrang ausgebildetes Dichtungsmittel 38 mit axialen Dichtungsenden 40 so angeordnet ist, dass, wie insbesondere in **Fig. 3** dargestellt ist, axiale Dichtungsenden eines in den nach innen gerichteten Sickenabschnitten 34, 35 der Deckelbodendichtung 31 angeordneten, vorzugsweise übereinstimmend mit dem Dichtungsmittel 38 ausgebildeten Dichtungsmittels 39 überdeckt werden.

In den **Fig. 4** bis **6** ist in einer weiteren Ausführungsform ein Behälterverschluss 41 dargestellt, der an einem Dosendeckel 42 ausgebildet ist. Der Behälterverschluss 41 unterscheidet sich von dem Behälterverschluss 12 durch einen abweichend ausgestalteten Ausgießfortsatz 43, der, wie insbesondere den **Fig. 4** und **5** zu entnehmen ist, mit einer Dichtungseinrichtung 44 versehen ist, die ausschließlich an einer Unterseite 45 des Ausgießfortsatzes 43 ausgebildet ist, derart, dass der Ausgießfortsatz 43 eine als Dichtungsrahmen ausgebildete Dichtungseinrichtung 45 aufweist, die eine in der Unterseite 45 umlaufend ausgebildete Umlaufsicke 46 aufweist, welche im vorliegenden Fall mit einem kontinuierlich ausgebildeten Dichtungsmittel 47 versehen ist, das vergleichbar den Dichtungsmitteln 38, 39 der Bezug nehmend auf die **Fig. 1** bis **3** erläuterten Ausführungsform des Behälterverschlusses 12 als Silikonstrang ausgebildet sein kann.

Wie insbesondere die **Fig. 6** zeigt, ist mittels der Dichtungseinrichtung 44 zwischen der Unterseite 45 des Ausgießfortsatzes 43 und einem geschlossen ausgebildeten Deckelboden 48, der ein Verschlussstück 49 über eine noch intakte Sollbrucheinrichtung 50 mit dem Deckelboden verbunden aufweist, ein Dichtraum 51 ausgebildet, in dem eine an der Unterseite 44 des Ausgießfortsatzes 43 ausgebildete Reaktionsfläche 52 gegenüber einer äußeren Umgebung abgedichtet angeordnet ist. Somit ist ein Kontakt einer in einer hier nicht näher dargestellten Getränkedose unterhalb des Deckelbodens 48 aufgenommenen Flüssigkeit mit der Reaktionsfläche 52 erst dann möglich, wenn nach Ausführung eines Bezug nehmend auf die **Fig. 1** bis **3** vorstehend beschriebenen Öffnungsvorgangs des Behälterverschlusses 41 eine der Ausgießöffnung 22 entsprechende Ausgießöffnung im Deckelboden 48 gebildet ist.

Darüber hinaus ist bis zur erfolgten Öffnung des Behälterverschlusses 41, ein Kontakt der Reaktionsfläche 52 mit einem den Deckelboden 48 umgebenden Medium erst nach Öffnung des Behälterverschlusses 41 möglich.

In den **Fig. 7** bis **9** ist in einer weiteren Ausführungsform ein Behälterverschluss 60 dargestellt, der bei ansonsten übereinstimmender Ausgestaltung mit dem Behälterverschluss 41 einen gegenüber dem Ausgießfortsatz 43 des Behälterverschlusses 41 geänderten Ausgießfortsatz 61 aufweist. Anders als der Ausgießfortsatz 43, der die Dichtungseinrichtung 44 in ihrer Gesamtheit an der Unterseite 45 aufweist, ist der Ausgießfortsatz 61 auf seiner Unterseite 62 mit einer Ausgießfortsatzdichtung 63 versehen, die erst zusammen mit einer in einem Deckelboden 64 des Dosendeckels 65 ausgebildeten Deckelbodendichtung 66 eine Dichtungseinrichtung 67 bildet.

Vergleichbar der Dichtungseinrichtung 29 am Dosendeckel 10, der in den **Fig. 1** bis **3** dargestellt ist, sind die Ausgießfortsatzdichtung 63 und die Deckelbodendichtung 66, beziehungsweise in einem Sickenabschnitt 68 der Ausgießfortsatzdichtung 63 und in Sickenabschnitten 69, 70, 71 der Deckelbodendichtung 66 angeordnete Dichtungsmittel 72 beziehungsweise 73, derart relativ zueinander angeordnet, dass sich axiale Dichtungsenden 74 des Dichtungsmittels 72 in einer Überdeckungslage mit axialen Dichtungsenden 75 des Dichtungsmittels 73 befinden.

Im Unterschied zu dem Ausgießfortsatz 14 des Behälterverschlusses 12, der den sich am Deckelboden 11 abstützenden Randsteg 25 in einem Abstand a von dem radial äußeren Sickenabschnitt 33 der Dichtungseinrichtung 29 aufweist, sodass sich der Randsteg 25 unmittelbar am Deckelboden 11 abstützt, weist, wie insbesondere **Fig. 9** zeigt, der Ausgießfortsatz 61 einen Randsteg 76 auf, der sich mittelbar über das im Sickenabschnitt 69 angeordnete Dichtungsmittel 73 am Deckelboden 64 abstützt.

## Patentansprüche

1. Behälterverschluss (12, 41, 60) für eine Getränkedose mit einer an einem Dosendeckel (10, 42, 65) angeordneten, um eine in einem Deckelboden (11, 48, 64) ausgebildete Schwenkaufnahme (16) schwenkbaren Öffnungslasche (13), die auf einer Seite einer in der Schwenkaufnahme (16) aufgenommenen Schwenkachse (15) ein Aufdrückende (19) und auf einer gegenüberliegenden Seite der Schwenkachse (15) zur Handhabung ein Betätigungsende (17) aufweist, wobei der Deckelboden (11, 48, 64) unterhalb des Aufdrückendes (19) ein über eine Sollbrucheinrichtung (21) vom umgebenden Deckelboden (11, 48, 64) abgeteiltes Verschlussstück (20, 49) aufweist, derart, dass in Folge einer Schwenkbewegung der Öffnungslasche (13) das Verschlussstück (20, 49) vom Aufdrückende (19) mit Druck beaufschlagt wird und längs der Sollbrucheinrichtung (21) aus der Verbindung mit dem umgebenden Deckelboden (11, 48, 64) zur Freigabe einer Ausgießöffnung (22) gelöst wird, wobei der Behälterverschluss (12, 41, 60) einen auf derselben Seite der Schwenkachse (15) wie das Aufdrückende (19) angeordneten, das Verschlussstück (20, 49) überdeckenden Ausgießfortsatz (14, 43, 61) aufweist, der ein Stützende zur Abstützung des Ausgießfortsatzes (14, 43, 61) am Deckelboden (11, 48, 64) während der Schwenkbewegung der Öffnungslasche (13) aufweist, **dadurch gekennzeichnet, dass** die Öffnungslasche (13) auf ihrer dem Deckelboden (11, 48, 64) zugewandten Unterseite (27, 45, 62) mit einer Reaktionsfläche (30, 52) für einen Flüssigkeitskontakt mit einer aus der Ausgießöffnung (22) strömenden Flüssigkeit versehen ist, wobei im Bereich der Reaktionsfläche (30, 52) und des Verschlussstücks (20, 49) zwischen dem Ausgießfortsatz (14, 43, 61) und dem Deckelboden (11, 48, 64) ein Dichtraum (28, 51) ausgebildet ist, derart, dass die Reaktionsfläche (30, 52) zumindest teilweise in dem Dichtraum (28, 51) angeordnet ist und gegenüber der Umgebung abgedichtet ist.

2. Behälterverschluss nach Anspruch 1,
**dadurch gekennzeichnet,**
**dass** zur Abdichtung des Dichtraums (28, 51) zwischen dem Ausgießfortsatz (14, 43, 61) und dem Deckelboden (11, 48, 64) eine elastische Dichtungseinrichtung (29, 44, 67) vorgesehen ist.

3. Behälterverschluss nach Anspruch 1 oder 2,
**dadurch gekennzeichnet,**
**dass** die im Deckelboden (11, 48, 64) ausgebildete Sollbrucheinrichtung (21) vollständig im Dichtraum (28, 51) angeordnet ist.

4. Behälterverschluss nach einem der Ansprüche 1 bis 3,
**dadurch gekennzeichnet,**
**dass** die auf der Unterseite (27, 45, 62) des Ausgießfortsatzes (14, 43, 61) ausgebildete Reaktionsfläche (30, 52) vollständig im Dichtraum (28, 51) angeordnet ist.

5. Behälterverschluss nach einem der vorangehenden Ansprüche,
**dadurch gekennzeichnet,**
**dass** die Dichtungseinrichtung (29, 44, 67) im Deckelboden (11, 48, 64) und/oder an der Unterseite (27, 45, 62) des Ausgießfortsatzes (14, 43, 61) angeordnete Dichtungsaufnahmen zur Aufnahme eines Dichtungsmittels (38, 39, 47, 72, 73) aufweist.

6. Behälterverschluss nach Anspruch 5,
**dadurch gekennzeichnet,**
**dass** die Dichtungsaufnahmen zumindest teilweise als in der Unterseite (27, 45, 62) des Ausgießfortsatzes (14, 43, 61) und/oder dem Deckelboden (111, 48, 64) ausgebildete Aufnahmesicken ausgebildet sind.

7. Behälterverschluss nach einem der vorangehenden Ansprüche, **dadurch gekennzeichnet,**
**dass** das Stützende des Ausgießfortsatzes (61) als Randsteg (76) ausgebildet ist, der sich unter zwischenliegender Anordnung des Dichtungsmittels (73) am Deckelboden (64) abstützt.

8. Behälterverschluss nach einem der Ansprüche 1 bis 6,
**dadurch gekennzeichnet,**
**dass** das Stützende des Ausgießfortsatzes (14, 43) als Randsteg (25) ausgebildet ist, der sich benachbart dem an der Unterseite (27, 45) des Ausgießfortsatzes (14, 43) angeordneten Dichtungsmittel (39, 47) am Deckelboden (11, 48) abstützt.

9. Behälterverschluss nach Anspruch 7 oder 8,
**dadurch gekennzeichnet,**
**dass** die Dichtungseinrichtung (29, 67) eine Deckelbodendichtung (31, 66) und eine Ausgießfortsatzdichtung (32, 63) aufweist, wobei zur Ausbildung der Deckelbodendichtung (31, 66) im Deckelboden (11, 64) ein parallel zum Randsteg (25, 76) des Ausgießfortsatzes (14, 61) verlaufender, sich in Umfangsrichtung des Deckelbodens (11, 64) erstreckender radial äußerer Sickenabschnitt (33, 69) und zwei von den Enden des radial äußeren Sickenabschnitts (33, 69) sich jeweils quer zum Umfang erstreckende nach innen gerichtete Sickenabschnitte (34, 35, 70, 71) vorgesehen sind, wobei zur Ausbildung der Ausgießfortsatzdichtung (32, 63) in der Unterseite (27) des Ausgießfortsatzes (14, 61) ein radial innerer Sickenabschnitt (36, 68) ausgebildet ist, der sich zwischen freien Endbereichen der im Deckelboden (11, 64) ausgebildeten nach innen gerichteten Sickenabschnitte (34, 35, 70, 71) erstreckt, derart, dass ein im radial inneren Sickenabschnitt (36, 68) des Ausgießfortsatzes (14, 61) angeordnetes Dichtungsmittel (38, 72) mit axialen Dichtungsenden (74) axiale Dichtungsenden (75) des in den nach innen gerichteten Sickenabschnitten (34, 35, 70, 71) der Deckelbodendichtung (31, 66) angeordneten Dichtungsmittels (39, 73) überdeckt.

10. Behälterverschluss nach Anspruch 8,
**dadurch gekennzeichnet,**
**dass** die Dichtungseinrichtung (44) als ein im Ausgießfortsatz (43) angeordneter Dichtungsrahmen ausgebildet ist mit einer in der Unterseite (45) des Ausgießfortsatzes (43) umlaufend ausgebildeten Umlaufsicke (46).

11. Behälterverschluss nach Anspruch 7 oder 8,
**dadurch gekennzeichnet,**
**dass** die Dichtungseinrichtung als ein auf dem Deckelboden angeordneter Dichtungsrahmen ausgebildet ist mit einer im Deckelboden umlaufend ausgebildeten Umlaufsicke.

12. Behälterverschluss nach einem oder mehreren der vorangehenden Ansprüche,
**dadurch gekennzeichnet,**
**dass** die Reaktionsfläche (30, 52) mit einer Oberfläche zum Fördern von Blasenbildung und Blasenwachstum bei einer in der Getränkedose aufgenommenen Flüssigkeit, die übersättigten Stickstoff oder ein Gasgemisch mit gelöstem Stickstoff enthält, versehen ist.

13. Behälterverschluss nach einem der vorangehenden Ansprüche,
**dadurch gekennzeichnet,**
**dass** die Reaktionsfläche (30, 52) mit einer anodisch erzeugten Aluminiumoxidbeschichtung eines Teilbereichs der Unterseite (27, 45, 62) des Ausgießfortsatzes (14, 43, 61) versehen ist.

14. Getränkedose mit einem Behälterverschluss nach einem oder mehreren der Ansprüche 1 bis 13.

## Claims

1. A container closing device (12, 41, 60) for a beverage can having an opening tab (13) which is disposed on a can lid (10, 42, 65), is pivotable about a pivot reception (16) formed in a lid bottom (11, 48, 64) and comprises a push opener (19) on one side of a pivot axis (15) received in the pivot reception (16) and an actuating end (17) on an opposite side of the pivot axis (15) for handling, the lid bottom (11, 48, 64) comprising a closing piece (20, 49), which is divided from the surrounding lid bottom (11, 48, 64) via a predetermined breaking device (21), below the push opener (19) in such a manner that the closing piece (20, 49) is pressurized via the push opener (19) as a result of a pivoting movement of the opening tab (13) and is detached from the connection to the surrounding lid bottom (11, 48, 64) along the predetermined breaking device (21) for releasing a pouring opening (22), the container closing device (12, 41, 60) having a pouring protrusion (14, 43, 61) which is disposed on the same side of the pivot axis (15) as the push opener (19), covers the closing piece (20, 49) and comprises a support end for supporting the pouring protrusion (14, 43, 61) at the lid bottom (11, 48, 64) during the pivoting movement of the opening tab (13), **characterized in that** the opening tab (13) is provided with a reactive surface (30, 52) on its underside (27, 45, 62) facing the lid bottom (11, 48, 64) for contact with a liquid pouring from the pouring opening (22), a sealed space (28, 51) being realized in the area of the reactive surface (30, 52) and the closing piece (20, 49) between the pouring protrusion (14, 43, 61) and the lid bottom (11, 48, 64) so that the reactive surface (30, 52) is disposed at least partially in the sealed space (28, 51) and is sealed against the environment.

2. The container closing device according to claim 1,
**characterized in that**
an elastic sealing device (29, 44, 67) is provided for sealing the sealed space (28, 51) between the pouring protrusion (14, 43, 61) and the lid bottom (11, 48, 64).

3. The container closing device according to claim 1 or 2, **characterized in that**
the predetermined breaking device (21) realized in the lid bottom (11, 48, 64) is disposed entirely in the sealed space (28, 51).

4. The container closing device according to any one of the claims 1 to 3,
**characterized in that**
the reactive surface (30, 52) realized on the underside (27, 45, 62) of the pouring protrusion (14, 43, 61) is disposed entirely in the sealed space (28, 51).

5. The container closing device according to any one of the preceding claims,
**characterized in that**
the sealing device (29, 44, 67) comprises sealing receptions which are disposed in the lid bottom (11, 48, 64) and/or on the underside (27, 45, 62) of the pouring protrusion (14, 43, 61) and serve to receive a sealing means (38, 39, 47, 72, 73).

6. The container closing device according to claim 5,
**characterized in that**
the sealing receptions are at least partially realized as receiving beads realized in the underside (27, 45, 62) of the pouring protrusion (14, 43, 61) and/or in the lid bottom (11, 48, 64).

7. The container closing device according to any one of the preceding claims,
**characterized in that**
the support end of the pouring protrusion (61) is realized as a rim web (76) which is supported at the lid bottom (64) having the sealing means (73) sandwiched therebetween.

8. The container closing device according to any one of the claims 1 to 6,
**characterized in that**
the support end of the pouring protrusion (14, 43) is realized as a rim web (25) which is supported at the lid bottom (11, 48) adjacent to the sealing means (39, 47) disposed on the underside (27, 45) of the pouring protrusion (14, 43).

9. The container closing device according to claim 7 or 8,
**characterized in that**
the sealing device (29, 67) has a lid-bottom seal (31, 66) and a pouring-protrusion seal (32, 63), a radially outer bead section (33, 69), which extends parallel to the rim web (25, 76) of the pouring protrusion (14, 61) and extends in the circumferential direction of the lid bottom (11, 64), and two bead sections (34, 35, 70, 71), which are directed inward and each extend transversally to the circumference from the ends of the radially outer bead section (33, 69), being provided for realizing the lid-bottom seal in the lid bottom, a radially inner bead section (36, 68) being realized in the underside (27) of the pouring protrusion (14, 61) for realizing the pouring-protrusion seal (32, 63), the radially inner bead section (36, 68) extending between free end areas of the bead sections (34, 35, 70, 71), which are directed inward and realized in the lid bottom (11, 64), in such a manner that a sealing means (38, 72), which is disposed in the radially inner bead section (36, 68) of the pouring protrusion (14, 61), covers axial sealing ends (75) of the sealing means (39, 73) disposed in the bead sections (34, 35, 70, 71) of the lid-bottom seal (31, 66), which are directed inward, with axial sealing ends (74).

10. The container closing device according to claim 8,
**characterized in that**
the sealing device (44) is realized as a sealing frame disposed in the pouring protrusion (43) and having a circumferential bead (46) in the underside (45) of the pouring protrusion (43).

11. The container closing device according to claim 7 or 8, **characterized in that**
the sealing device is realized as a sealing frame disposed at the lid bottom and having a circumferential bead in the lid bottom.

12. The container closing device according to one or more of the preceding claims,
**characterized in that**
the reactive surface (30, 52) is provided with a surface for encouraging bubble nucleation and bubble growth in a liquid which is received in the beverage can and contains oversaturated nitrogen or a gas mixture comprising dissolved nitrogen.

13. The container closing device according to any one of the preceding claims,
**characterized in that**
the reactive surface (30, 52) is provided with an anodically produced aluminum oxide coating of a partial area of the underside (27, 45, 62) of the pouring protrusion (14, 43, 61).

14. A beverage can having a container closing device according to one or more of the claims 1 to 13.

## Revendications

1. Bouchon de récipient (12, 41, 60) pour une cannette de boisson ayant un anneau d'ouverture (13) qui est disposé sur un couvercle de cannette (10, 42, 65), peut être pivoté autour d'une réception de pivotement (16) formée dans une fond de couvercle (11, 48, 64) et comprend un dispositif d'ouverture à poussoir (19) sur un côté d'un axe de pivotement (15) reçu dans la réception de pivotement (16) et une extrémité d'actionnement (17) sur un côté en face de l'axe de pivotement (15) pour la manutention, le fond de couvercle (11, 48, 64) comprenant une pièce de fermeture (20, 49), qui est séparée du fond de couvercle (11, 48, 64) environnant par un dispositif destiné à rupture (21), au-dessous du dispositif d'ouverture à poussoir (19) de telle manière que la pièce de fermeture (20, 49) est pressurisée par le dispositif d'ouverture à poussoir (19) à la suite d'un mouvement de pivotement de l'anneau d'ouverture (13) et est détachée de la connexion au fond de couvercle (11, 48, 64) environnant le long du dispositif destiné à rupture (21) pour déclencher un trou d'écoulement (22), le bouchon de récipient (12, 41, 60) ayant une protrusion d'écoulement (14, 43, 61) qui est disposée sur le même côté de l'axe de pivotement (15) que le dispositif d'ouverture à poussoir (19), couvert la pièce de fermeture (20, 49) et comprend une extrémité de support pour supporter la protrusion d'écoulement (14, 43, 61) au fond de couvercle (11, 48, 64) pendant le mouvement de pivotement de l'anneau d'ouverture (13), **caractérisé en ce que**
l'anneau d'ouverture (13) est pourvu d'une surface réactionnelle (30, 52) sur son dessous (27, 45, 62) tourné vers le fond de couvercle (11, 48, 64) pour être contacté à un liquide étant écoulé par le trou d'écoulement (22), un espace scellé (28, 51) étant réalisé dans la zone de la surface réactionnelle (30, 52) et de la pièce de fermeture (20, 49) entre la protrusion d'écoulement (14, 43, 61) et le fond de couvercle (11, 48, 64) afin qu'au moins une partie de la surface réactionnelle (30, 52) est disposée dans l'espace scellé (28, 51) et est scellée contre l'environnement.

2. Bouchon de récipient selon la revendication 1,
**caractérisé en ce**
**qu'**un dispositif de scellement (29, 44, 67) élastique est pourvu pour sceller l'espace scellé (28, 51) entre la protrusion d'écoulement (14, 43, 61) et le fond de couvercle (11, 48, 64).

3. Bouchon de récipient selon la revendication 1 ou 2,
**caractérisé en ce que**
le dispositif destiné à rupture (21) réalisé dans le fond de couvercle (11, 48, 64) est disposé entièrement dans l'espace scellé (28, 51).

4. Bouchon de récipient selon l'une quelconque des revendications 1 à 3,
**caractérisé en ce que**
la surface réactionnelle (30, 52) réalisée sur le dessous (27, 45, 62) de la protrusion d'écoulement (14, 43, 61) est disposée entièrement dans l'espace scellé (28, 51).

5. Bouchon de récipient selon l'une quelconque des revendications précédentes,
**caractérisé en ce que**
le dispositif de scellement (29, 44, 67) comprend des réceptions de scellement qui sont disposées dans le fond de couvercle (11, 48, 64) et/ou sur le dessous (27, 45, 62) de la protrusion d'écoulement (14, 43, 61) et servent à recevoir un moyen de scellement (38, 39, 47, 72, 73).

6. Bouchon de récipient selon la revendication 5,
**caractérisé en ce que**
les réceptions de scellement sont réalisées en partie comme nervures de réception dans le dessous (27, 45, 62) de la protrusion d'écoulement (14, 43, 61) et/ou dans le fond de couvercle (11, 48, 64).

7. Bouchon de récipient selon l'une quelconque des revendications précédentes,
**caractérisé en ce que**
l'extrémité de support de la protrusion d'écoulement (61) est réalisée comme traverse de bord (76) qui est supportée au fond de couvercle (64) tandis que le moyen de scellement (73) est enserré entre eux.

8. Bouchon de récipient selon l'une quelconque des revendications 1 à 6,
**caractérisé en ce que**
l'extrémité de support de la protrusion d'écoulement (14, 43) est réalisée comme traverse de bord (25) qui est supportée au fond de couvercle (11, 48) adjacent au moyen de scellement (39, 47) disposé sur le dessous (27, 45) de la protrusion d'écoulement (14, 43).

9. Bouchon de récipient selon la revendication 7 ou 8, **caractérisé en ce que**
le dispositif de scellement (29, 67) a un scellement de fond de couvercle (31, 66) et un scellement de protrusion d'écoulement (32, 63), une section de nervure (33, 69) à l'extérieur radial, qui s'étend parallèlement à la traverse de bord (25, 76) de la protrusion d'écoulement (14, 61) et s'étend en direction circonférentiel du fond de couvercle (11, 64), et deux sections de nervures (34, 35, 70, 71), qui sont orientées vers l'intérieur et chacune s'étend transversalement au circonférence à partir des extrémités de la section de nervure (33, 69) à l'extérieur radial, étant pourvues pour réaliser le scellement de fond de couvercle dans le fond de couvercle, une section de nervure (36, 68) à l'intérieur radial étant réalisée dans le dessous (27) de la protrusion d'écoulement (14, 61) pour réaliser le scellement de protrusion d'écoulement (32, 63), la section de nervure (36, 68) à l'intérieur radial s'étendant entre des zones d'extrémité libres des sections de nervure (34, 35, 70, 71), qui sont orientées vers l'intérieur and sont réalisées dans le fond de couvercle (11, 64), de telle manière qu'un moyen de scellement (38, 72), qui est disposé dans la section de nervure (36, 68) à l'intérieur radial de la protrusion d'écoulement (14, 61), couvert des extrémités de scellement axiales (75) du moyen de scellement (39, 73) disposé dans les sections de nervures (34, 35, 70, 71) du scellement de fond de couvercle (31, 66), qui sont orientées vers l'intérieur, avec des extrémités de scellement axiales (74).

10. Bouchon de récipient selon la revendication 8,
**caractérisé en ce que**
le dispositif de scellement (44) est réalisé comme cadre de scellement disposé dans la protrusion d'écoulement (43) et ayant une nervure circonférentielle (46) dans le dessous (45) de la protrusion d'écoulement (43).

11. Bouchon de récipient selon la revendication 7 ou 8,
**caractérisé en ce que**
le dispositif de scellement est réalisé comme cadre de scellement disposé au fond de couvercle et ayant une nervure circonférentielle dans le fond de couvercle.

12. Bouchon de récipient selon l'une ou plusieurs des revendications précédentes,
**caractérisé en ce que**
la surface réactionnelle (30, 52) est pourvue d'une surface pour favoriser l'apparition de bulles et la formation de bulles dans un liquide qui est reçu dans la cannette de boisson et contient de l'azote sursaturé ou un mélange gazeux comprenant de l'azote dissous.

13. Bouchon de récipient selon l'une quelconque des revendications précédentes,
**caractérisé en ce que**
la surface réactionnelle (30, 52) est pourvue d'un oxyde d'aluminium généré anodiquement d'une zone partielle du dessous (27, 45, 62) de la protrusion d'écoulement (14, 43, 61).

14. Cannette de boisson ayant un bouchon de récipient selon l'une ou plusieurs des revendications 1 à 13.
